# EUROPÄISCHE PATENTSCHRIFT

(11) **EP 2 677 094 B1**
(45) Veröffentlichungstag und Bekanntmachung des Hinweises auf die Patenterteilung: **06.04.2016**
(21) Anmeldenummer: 13172348.8
(22) Anmeldetag: 17.06.2013
(51) Int. Cl.: E04G 3/24, E04G 3/28, E04G 3/34

(54) **Oberwagen einer Befahranlage**
Upper structure of an access system
Tourelle d'un monte-personnes

(30) Priorität: 21.06.2012 DE 102012105420
(43) Veröffentlichungstag der Anmeldung: 25.12.2013
(73) Patentinhaber: GESTA Gesellschaft für Stahlrohrgerüste mit beschränkter Haftung, 48703 Stadtlohn (DE)
(72) Erfinder:
(74) Vertreter: Albrecht, Ralf

(56) Entgegenhaltungen:
- EP-A2- 0 881 342
- US-A- 1 423 998

## Beschreibung

Die vorliegende Erfindung betrifft einen Oberwagen einer Befahranlage mit einem Basisträger vorgegebener Längserstreckung, mehreren an dem Basisträger montierten Laufrädern, über welche der Basisträger an der Oberseite einer Bauwerkswand verfahrenbar abgestützt werden kann, und mehreren Trägern, die beidseits der Laufräder von dem Basisträger nach unten abragen und Führungsrollen tragen, die den inneren und äußeren Seitenflächen einer Bauwerkswand zugeordnet sind, um den Basisträger an den Seitenflächen abzustützen, wobei wenigstens ein der inneren und/oder der äußeren Seitenflächen der Bauwerkswand zugeordneter Träger an dem Basisträger verstellbar angebracht und in unterschiedlichen Positionen in der Längserstreckung des Basisträgers befestigbar ist.

Damit befasst sich die Erfindung mit dem Gebiet von Befahranlagen, welche in der Praxis beispielswiese eingesetzt werden, um Reparatur- und Sanierungsarbeiten an Kühltürmen von Kraftwerken und insbesondere von fossilen Kraftwerken vorzunehmen.

Solche Kühltürme werden in Kraftwerken benötigt, um den erzeugten Wasserdampf abzukühlen und so dem Rückkühlbetrieb wieder zuzuführen. In fossilen Kraftwerken dien(t)en die Kühltürme auch dazu, zuvor gereinigte, d.h. entschwefelte und entstickte Rauchgase an die Umgebung abzuleiten. Diese aggressiven Medien müssen von der Betonschale des Kühlturms schadlos aufgenommen werden. Durch die beständige Beaufschlagung durch Rauchgase und/oder Wasserdampf ist die Betonschale einem gewissen Verschleiß ausgesetzt, sodass Instandhaltungs- und Beschichtungsarbeiten erforderlich sind.

Zur Durchführung solcher Wartungs- und Reparaturarbeiten an den inneren und äußeren Wandflächen werden gattungsgemäße Befahranlagen eingesetzt. Diese bestehen in der Regel aus einer oder mehreren Außen- und Innen-Befahranlagen. Beide Befahranlagen besitzen einen Oberwagen, welcher sich am oberen Rand des Kühlturms abstützt und entlang des Randes verfahrbar ist. An den Oberwagen ist eine Arbeitsbühne über mehrere Fahrund Sicherheitsseile gehängt, über welche auch die vertikale Position mittels entsprechender Antriebe eingestellt werden kann. Des Weiteren sind Mittel vorgesehen, um die Arbeitsbühne gegen die jeweilige Bauwerkwand zu drücken, und hierin unterscheiden sich die Außen- und Innen-Befahranlagen im Wesentlichen.

Wenn beispielsweise die konvex gekrümmte Wandung eines Kühlturms bearbeitet werden soll, ist die Arbeitsbühne der Innen-Befahranlage über Spannseile mit einem Unterwagen verspannt, der am Boden des Kühlturms entlang von Schienen verfahrbar gehalten ist.

Die Arbeitsbühne der Außen-Befahranlage ist in definiertem Abstand zu der Wand des Kühlturm oder dgl. bewegbar geführt. Konkret stützt sich die Arbeitsbühne über Laufelemente in Form von Laufrädern oder frei drehbaren Laufrollen an der Wand ab. Um den notwendigen Anpressdruck insbesondere bei überhängenden bzw. konvex gewölbten Wänden zu gewährleisten, ist an der Arbeitsbühne ein Ausleger angebracht, welcher von der Arbeitsbühne in der von der Wand wegweisenden Richtung abragt und an seinem freien Endbereich Ballast-Gewichte trägt. In der Regel besitzt der Ausleger zwei Auslegerarme, die jeweils an ihrem einen Endbereich an den beiden Seiten der Arbeitsbühne gehalten sind und parallel von dieser abragen, wobei die freien Enden der beiden Auslegerarme unter Bildung eines U-förmigen Auslegers miteinander durch einen Basisträger verbunden sind. Das freie Ende des Auslegers ist über zwei Stützseile, die im Bereich der freien Enden der Auslegerarme fixiert sind, mit dem Oberwagen verbunden. Des Weiteren sind Winden vorgesehen, um die Länge der Stützseile zu verkürzen und so den Ausleger nach oben zu schwenken oder in umgekehrter Weise die Länge der Zugseile zu vergrößern und so den Auslegerarm abzusenken.

Die bekannten Oberwagen bestehen in der Regel aus zwei Basisträgern, die parallel zueinander angeordnet und miteinander verbunden sind. Dabei wird der Abstand der beiden Basisträger durch die Länge der Arbeitsbühne definiert. An den Basisträgern sind zwei Sätze von elektrisch angetriebenen Laufrädern gehalten, welche an der Oberseite einer zu sanierenden Bauwerkswand bzw. einer im oberen Bereich der Bauwerkswand angebrachten Fahrschiene verfahrbar abgestützt sind. Des Weiteren umfasst der Oberwagen zwei Sätze von Führungsrollen, welche den Seitenflächen der Bauwerkswand zugeordnet sind, um den Basisträger an den Seitenflächen abzustützen und von außen auf den Oberwagen wirkende Lasten in das Bauwerk abzuleiten. Die Führungsrollen sind an Trägern gehalten, die beidseits der Laufräder von dem Basisträger nach unten abragen.

Die herkömmlichen Oberwagen sind als Schweißkonstruktionen ausgeführt und stellen objektbezogene Sonderlösungen dar. Als problematisch wird angesehen, dass schon bei geringen Abweichungen der Kontur bzw. Wandstärke einer zu sanierenden Bauwerkswand wie beispielsweise einer Kühlturmwand von vorgegebenen Sollwerten aufwendige Umrüstarbeiten erforderlich sind, um zu verhindern, dass der Oberwagen aufgrund einer zu großen Wandstärke an der Bauwerkswand festklemmt oder aber aufgrund einer zu dünnen Wandstärke eine gleichmäßige Anlage der Führungsrollen an den inneren und äußeren Seitenflächen der Bauwerkswand nicht gewährleistet ist. Ähnliche Probleme treten auf, wenn beispielsweise ein Kühlturm ovaler Grundform saniert werden soll, bei dem sich entsprechend der Krümmungsradius der Wand stark ändern kann. Auch hier ist es erforderlich, den Oberwagen umzurüsten, um eine Anpassung an die Kontur des jeweils zu sanierenden Bauabschnitts vornehmen zu können. Hierdurch gestalten sich die Sanierungsarbeiten auch insofern nachteilig, als in jedem Wandabschnitt, der ohne Umrüstarbeiten bearbeitet werden kann, jeweils die Bearbeitung der gesamte Abschnitt von oben nach unten bearbeitet werden muss.

Aus der US 5,065,838 A ist der Oberwagen einer Befahranlage der eingangs genannten Art gezeigt. Dieser besitzt einen Basisträger, der über mehrere Laufräder an der Oberseite einer Bauwerkswand verfahrbar abgestützt ist. An dem Basisträger sind mehrere Träger angebracht, die beidseitig des Lauftrades von dem Basisträger nach unten abragen und jeweils Führungsrollen tragen, die den inneren und äußeren Seitenflächen der Bauwerkswand zugeordnet sind, um den Basisträger an den Seitenflächen abzustützen. Dabei sind die beiden Träger an dem Basisträger in dessen Längsrichtung verstellbar angeordnet. Hierzu ist eine Lochrasterung vorgesehen. Damit können die Träger für die Führungsrollen gegenüber dem Basisträger verstellt werden, so dass ihre Position in Abhängigkeit von der Wandstärke bzw. der Kontur des zu bearbeitenden Wandabschnittes verändert werden kann.

US 1423998 offenbart alle Merkmale des einleitenden Teils der Anspruchs 1.

Aufgabe der vorliegenden Erfindung ist es, einen Oberwagen einer Fahranlage der eingangs genannten Art so auszugestalten, dass er in einfacher Weise umgerüstet und damit an die Kontur eines zu bearbeitenden Wandungsabschnitts angepasst werden kann. Dabei soll eine hohe Stabilität erzielt werden.

Diese Aufgabe ist erfindungsgemäß dadurch gelöst, dass wenigstens ein verstellbarer Träger an dem Basisträger über einen Diagonalträger verstellbarer Länge abgestützt ist. Dabei ist der Diagonalträger an dem Basisträger bzw. einem daran vorgesehenen gehaltenen Bauteil und dem verstellbaren Träger jeweils in einer Ebene, welche die Achse des Diagonalträgers einschließt, verschwenkbar gehalten. Beispielsweise kann der Diagonalträger an dem Basisträger und dem verstellbaren Träger über eine Schraubverbindung fixiert sein, welche gelockert werden kann, um die erforderlichen Schwenkbewegungen durchführen zu können. Basisträgerseitig kann der Diagonalträger insbesondere auch an einem weiteren verstellbaren Träger gehalten sein.

Gemäß einer Ausführungsform der vorliegenden Erfindung kann an dem Basisträger eine Lochrasterung vorgesehen sein, über welche die Befestigungspositionen des verstellbaren Trägers bzw. der verstellbaren Träger vorgegeben wird. In diesem Fall kann der jeweilige verstellbare Träger an den zugehörigen Basisträger über die Lochrasterung festgeschraubt werden.

Gemäß einer Ausführungsform der Erfindung ist vorgesehen, dass wenigstens eine an dem verstellbaren Träger gehaltene Führungsrolle gegenüber dem Träger in der Richtung der Längserstreckung des Basisträgers verstellbar ist. Über diese Verstellmöglichkeit können Feinjustierungen vorgenommen werden. Beispielsweise kann die Führungsrolle an dem verstellbaren Träger über eine Gewindestange verstellbar gehalten sein.

In weiterer Ausgestaltung der vorliegenden Erfindung ist vorgesehen, dass ein verstellbarer Träger in seiner Längsrichtung geteilt ausgeführt ist und ein erstes Trägerelement, das an dem Basisträger verstellbar angebracht ist, und ein zweites Trägerelement, welches eine Führungsrolle trägt und an dem ersten Trägerelement derart schwenkbar gehalten ist, dass die Führungsrolle in Richtung einer ihrer zugeordneten Bauwerkswand und von dieser weg verschwenkt werden kann, aufweist, wobei das zweite Trägerelement an dem Basisträger über einen Diagonalträger verstellbarer Länge abgestützt ist. Die Schwenkbarkeit des zweiten Trägerelements ermöglicht es, die Position des zweiten Trägerelements so einzustellen, dass die daran vorgesehene Führungsrolle in den gewünschten Kontakt mit der Bauwerkswandung steht. Insbesondere kann der gewünschte Kontakt auch hergestellt werden, wenn die Wandung überhängend oder konvex gekrümmt ausgebildet ist. Um die erforderliche Stabilität zu erhalten, ist das zweite Trägerelement als an dem Basisträger zusätzlich einen Diagonalträger verstellbarer Länge abgestützt.

In Weiterbildung dieser Ausführungsform kann auch an dem ersten Trägerelement eine Führungsrolle gehalten sein.

Je nach Konstruktion einer Kühlturmkrone kann es erforderlich sein, eine seitige Abstützung über die Führungsrollen einerseits an der Bauwerkswandung und andererseits an einem von der Bauwerkswand nach außen vorstehenden Kragen vorzunehmen. Für diesen Fall ist gemäß einer weiteren Ausführungsform der Erfindung vorgesehen, dass der inneren und/oder der äußeren Seitenfläche einer Bauwerkswand jeweils zwei verstellbare Träger zugeordnet und in der Richtung der Längserstreckung des Basisträgers an dem Basisträger beabstandet angeordnet sind, wobei die Träger unterschiedliche Länge besitzen und der freie Endbereich des Trägers größerer Länge mit dem kürzeren Träger über einen Diagonalträger verstellbarer Länge verbunden ist. Auf diese Weise wird eine stabile Konstruktion erreicht.

Der Diagonalträger kann konstruktiv in seiner Längsrichtung in mehrere Diagonalträgerelemente unterteilt sein, die ineinandergreifen und miteinander verschraubt sind.

Hinsichtlich weiterer Ausgestaltungen der Erfindung wird auf die Unteransprüche sowie auf die folgende Beschreibung eines Ausführungsbeispiels unter Bezugnahme auf die vorliegende Zeichnung verwiesen. In der Zeichnung zeigt die einzige Figur eine schematische Vorderansicht eines an einer Kühlturmkrone montierten Oberwagens eine Befahranlage gemäß der vorliegenden Erfindung.

Der Oberwagen besitzt zwei als I-Träger ausgebildete Basisträger 1, die parallel zueinander - in der dargestellten Frontansicht hintereinander liegend - angeordnet und unter Bildung einer Plattform miteinander verbunden sind. Dabei wird der Abstand beider Basisträger 1 durch die Länge einer Arbeitsbühne definiert, welcher an den Oberwagen angehängt werden soll.

An den Basisträgern 1 sind zwei Sätze von Laufrädern 2 gehalten, welche an der Oberseite der Kühlturmwand K verfahrbar abgestützt sind. Die Laufräder 2 sind über einen elektrischen Antrieb 3, der ebenfalls an der Plattform vorgesehen ist, antreibbar, um den Oberwagen zu verfahren.

Wie in der Zeichnung gut erkennbar ist, erstrecken sich die Basisträger 1 im Wesentlichen senkrecht zu der Kühlturmwand K, wobei sie die Kühlturmwand K übergreifen, sodass sie sich von der Innenseite des Kühlturms zur Außenseite erstrecken.

Um die Basisträger 1 an den Seitenflächen der Kühlturmwand K abzustützen, sind an jedem Basisträger 1 zwei Sätze von jeweils zwei Führungsrollen 4 vorgesehen. Die Führungsrollen 4 sind an Trägern 5, 6, 7 montiert, die beidseits der Laufräder 2 von dem Basisträger 1 nach unten abragen und an denen die Führungsrollen 4 um vertikale Achsen verdrehbar gehalten sind.

Die drei Träger 5, 6, 7 sind erfindungsgemäß an dem Basisträger 1 verstellbar gehalten. Dazu sind sie an dem Basisträger 1 festgeschraubt, der entsprechende Durchgangsöffnungen 8 aufweist. Dabei sind jedem Träger 5, 6, 7 mehrere nach Art einer Lochrasterung in der Längsrichtung des Basisträgers 1 nebeneinander liegende Durchgangsöffnungen 8 zugeordnet, sodass es möglich ist, die Träger 5, 6, 7 jeweils an unterschiedlichen Positionen entlang des Basisträgers 1 anzubringen.

An der Innenseite der Kühlturmwand K ist nur ein einziger Träger 5 positioniert, der beide Führungsrollen 4 trägt. Der Träger 5 ist in seiner Längsrichtung geteilt ausgeführt. es besitzt ein erstes Trägerelement 5a, welches an dem Basisträger 1 verstellbar angebracht ist und eine Führungsrolle 4 trägt, und ein zweites Trägerelement 5b, welches ebenfalls eine Führungsrolle 4 trägt und an dem ersten Trägerelement 5a derart schwenkbar gehalten ist, dass die an ihm vorgesehene Führungsrolle 4 in einer vertikalen Ebene in Richtung der Kühlturmwand K und von dieser weg verschwenkt werden kann. Zusätzlich ist das zweite Trägerelement 5b an dem Basisträger 1 über einen Diagonalträger 9 abgestützt. Der Diagonalträger 9 ist hier in Form einer Gewindespindel ausgebildet, die endseitig an dem Basisträger 1 und an dem Träger 5 festgeschraubt ist.

Zur Montage wird der Träger 5 zunächst in einem gewünschten Abstand von der Kühlturmwand K an dem Basisträger 1 über die Durchgangsöffnungen 8 festgeschraubt. Anschließend wird das zweite Trägerelement 5b gegenüber dem ersten Trägerelement 5a so weit verschwenkt, dass seine Führungsrolle 4 den gewünschten Abstand von der Innenfläche der Kühlturmwandung K einnimmt. In dieser Position wird das zweite Trägerelement 5b fixiert. Anschließend wird die Länge des Diagonalträgers 9 eingestellt, sodass er an dem Basisträger 1 und dem zweiten Trägerelement 5b an den entsprechenden Positionen festgeschraubt werden kann.

An der Außenseite der Kühlturmwand K sind insgesamt zwei Träger 6, 7 vorgesehen, die in Längsrichtung des Basisträgers 1 beabstandet an diesem gehalten sind und jeweils eine Führungsrolle 6 tragen. Der näher zur Kühlturmwand K liegende Träger 6 umfasst eine vertikal nach unten ragende Strebe 10 sowie eine Diagonalstrebe 11, die jeweils an ihrem einen Endbereich mit dem Basisträger 1 verschraubt sind und an ihrem gegenüberliegenden Endbereichen miteinander fest verbunden sind. An dem so gebildeten Dreiecksträger 6 ist eine Führungsrolle 4 gehalten, die an der Außenseite der Kühlturmwand K etwa auf gleicher Höhe wie die Führungsrolle 4, welche an dem ersten Trägerelement 5a des an der Kühlturminnenseite vorgesehenen Trägers 5 montiert ist. Die Führungsrolle 4 kann an dem Träger 6 in unterschiedlichen Höhen fixiert werden. Hierzu sind entsprechende Befestigungsbohrungen 12 in unterschiedlichen Höhen vorgesehen.

Der zweite Träger 7 an der Kühlturmaußenseite ragt vertikal nach unten von dem Basisträger 1 ab und trägt eine Führungsrolle 4, die außenseitig an einem von der Kühlturmwand K nach außen abstehenden Kragen KK anliegt und an dem Träger 7 über eine Gewindestange in Längsrichtung des Basisträgers 1 verstellbar gehalten ist. Die beiden Träger 6, 7 an der Kühlturmaußenseite sind zusätzlich über eine Gewindespindel 13 miteinander verbunden, die am unteren Ende des Dreiecksträgers 6 und am unteren Bereich des weiteren Trägers 7 oberhalb der Montagestelle der Führungsrolle 4 festgeschraubt sind. Bei der Montage werden die beiden Träger 6,7 an dem Basisträger 1 festgeschraubt, sodass die Führungsrollen 4 in gewünschter Position liegen. Anschließend werden die beiden Träger 6, 7 über die Gewindespindel 13 miteinander verbunden, indem diese auf die erforderliche Länge gebracht wird, sodass die Gewindespindel 13 an den beiden Trägern 6, 7 festgeschraubt werden kann.

Da die Position der Träger 5, 6, 7 auf einfache Weise verändert werden kann, lässt sich der Oberwagen auch in einfacher Weise umrüsten und so an die jeweils vorhandenen Abmessungen und Konturen anpassen.

## Patentansprüche

1. Oberwagen einer Befahranlage mit einem Basisträger (1) vorgegebener Längserstreckung, mehreren an dem Basisträger (1) montierten Laufrädern (2), über welche der Basisträger (1) an der Oberseite einer Bauwerkswand (K) verfahrbar abgestützt werden kann, und mehreren Trägern (5, 6, 7), die beidseits der Laufräder (2) von dem-Basisträger (1) nach unten abragen und Führungsrollen (4) tragen, die in Verwendung den inneren und außeren Seitenflächen einer Bauwerkswand (K) zugeordnet sind, um den Basisträger (1) an den Seitenflächen abzustützen, wobei wenigstens ein der inneren und/oder der äußeren Seitenflächen der Bauwerkswand (K) zugeordneter Träger (5, 6, 7) an dem Basisträger (1) verstellbar angebracht und in unterschiedlichen Positionen in der Längserstreckung des Basisträgers (1) befestigbar ist, wobei wenigstens ein verstellbarer Träger (5, 6, 7) an dem Basisträger (1) über einen Diagonalträger (9, 13) abgestützt ist, **dadurch gekennzeichnet, dass** der Diagonalträger in Länge verstellbar ist.

2. Oberwagen nach Anspruch 1, **dadurch gekennzeichnet, dass** an dem Basisträger (1) eine Lochrasterung (8) vorgesehen ist, über welche die Befestigungspositionen des verstellbaren Trägers (5, 6, 7) vorgegeben werden, und der verstellbare Träger (5, 6, 7) über die Lochrasterung (8) an dem Basisträger (1) festgeschraubt ist.

3. Oberwagen nach Anspruch 1 oder 2, **dadurch gekennzeichnet, dass** wenigstens eine an dem verstellbaren Träger (5, 6, 7) gehaltene Führungsrolle (4) gegenüber dem Träger (5, 6, 7) in Richtung der Längserstreckung des Basisträgers (1) verstellbar ist.

4. Oberwagen nach Anspruch 3, **dadurch gekennzeichnet, dass** die wenigstens eine Führungsrolle (4) an dem verstellbaren Träger (5, 6, 7) über eine Gewindestange verstellbar gehalten ist.

5. Oberwagen nach einem der vorherigen Ansprüche, **dadurch gekennzeichnet, dass** wenigstens ein verstellbarer Träger (5) in seiner Längsrichtung geteilt ausgeführt ist und ein erstes Trägerelement (5a), das an dem Basisträger (1) verstellbar angebracht ist, und ein zweites Trägerelement (5b), welches eine Führungsrolle (4) trägt und an dem ersten Trägerelement (5a) derart schwenkbar gehalten ist, dass die Führungsrolle (4) in Richtung einer ihr zugeordneten Bauwerkswand (K) und von dieser weg verschwenkt werden kann, aufweist, wobei das zweite Trägerelement (5b) an dem Basisträger (1) über einen Diagonalträger (9) verstellbarer Länge abgestützt ist.

6. Oberwagen nach Anspruch 5, **dadurch gekennzeichnet, dass** das erste Trägerelement (5a) eine Führungsrolle (4) trägt.

7. Oberwagen nach einem der vorherigen Ansprüche, **dadurch gekennzeichnet, dass** der inneren und/oder der äußeren Seitenfläche einer Bauwerkswand jeweils zwei verstellbare Träger (6, 7) zugeordnet und in der Richtung der Längserstreckung des Basisträgers (1) an dem Basisträger (1) beabstandet angeordnet sind, wobei die Träger (6, 7) unterschiedliche Länge besitzen und der freie Endbereich des Trägers (7) größerer Länge mit dem kürzeren Träger (6) über einen Diagonalträger (13) verstellbarer Länge verbunden ist.

8. Oberwagen nach einem der vorherigen Ansprüche, **dadurch gekennzeichnet, dass** der wenigstens eine Diagonalträger (9, 13) in seiner Längsrichtung unterteilt ist in mehrere Diagonalträgerelemente, die ineinandergreifen und miteinander verschraubt sind.

## Claims

1. An revolving super structure of an inspection system comprising a base carrier (1) with a predetermined longitudinal extension, a number of running wheels (2) mounted on the base carrier (1) by means of which the base carrier (1) can be moveably supported on the upper side of a building wall (K), and a number of carriers (5, 6, 7) that protrude downwardly from the base carrier (1) on both sides of the running wheels (2) and carry guide rollers (4) which, during use, are assigned to the inner and outer side surfaces of a building wall (K) in order to support the base carrier (1) on the side surfaces, at least one carrier (5, 6, 7) assigned to the inner and/or the outer side surfaces of the building wall (K) being attached adjustably to the base carrier (1) and in different positions in the longitudinal extension of the base carrier (1), at least one adjustable carrier (5, 6, 7) being supported on the base carrier (1) by a diagonal carrier (9, 13), **characterised in that** the diagonal carrier is length-adjustable.

2. The revolving super structure according to Claim 1, **characterised in that** there is provided on the base carrier (1) a perforated grid (8) by means of which the fastening positions of the adjustable carrier (5, 6, 7) are predetermined, and the adjustable carrier (5, 6, 7) is screwed securely to the base carrier (1) by means of the perforated grid (8).

3. The revolving super structure according to Claim 1 or 2, **characterised in that** at least one guide roller (4) held on the adjustable carrier (5, 6, 7) can be adjusted with respect to the carrier (5, 6, 7) in the direction of the longitudinal extension of the base carrier (1).

4. The revolving super structure according to Claim 3, **characterised in that** the at least one guide roller (4) is held adjustably on the adjustable carrier (5, 6, 7) by means of a threaded rod.

5. The revolving super structure according to any of the preceding claims, **characterised in that** at least one adjustable carrier (5) is subdivided in its longitudinal direction, and has a first carrier element (5a) that is attached adjustably to the base carrier (1) and a second carrier element (5b) which carries a guide roller (4) and is held pivotably on the first carrier element (5a) such that the guide roller (4) can be pivoted towards a building wall (K) assigned to it and away from the latter, the second carrier element (5b) being supported on the base carrier (1) by a diagonal carrier (9) of adjustable length.

6. The revolving super structure according to Claim 5, **characterised in that** the first carrier element (5a) carries a guide roller (4).

7. The revolving super structure according to any of the preceding claims, **characterised in that** two adjustable carriers (6, 7) are respectively assigned to the inner and/or the outer side surface of a building wall and are arranged spaced apart on the base carrier (1) in the direction of the longitudinal extension of the base carrier (1), the carriers (6, 7) being of different lengths, and the free end region of the carrier (7) of greater length being connected to the shorter carrier (6) by a diagonal carrier (13) of adjustable length.

8. The revolving super structure according to any of the preceding claims, **characterised in that** the at least one diagonal carrier (9, 13) is subdivided in its longitudinal direction into a number of diagonal carrier elements that engage with one another and are screwed to one another.

## Revendications

1. Chariot supérieur d'une installation d'inspection avec un support de base (1) d'une extension longitudinale prédéterminée, une pluralité de roues de roulement (2) montés sur le support de base (1), par lesquelles le support de base (1) peut être chevalé déplaçablement sur le dessus d'une paroi d'un bâtiment (K), et une pluralité de supports (5, 6, 7), qui s'étendent vers le bas à partir du support de base (1) sur les deux côtés des roues de roulement (2) et supportent des galets de guidage (4), qui sont en usage associés aux surfaces latérales intérieure et extérieure d'une paroi du bâtiment (K), pour supporter le support de base (1) aux surfaces latérales, dans lequel au moins un support (5, 6, 7) associé à une des surfaces latérales intérieures et / ou extérieures de la paroi de bâtiment (K) est monté de manière ajustable sur le support de base (1) et peut être fixé dans différentes positions en direction de l'extension longitudinale du support de base (1) un support (5, 6, 7), au moins un support (5, 6, 7) ajustable étant supporté au support de base (1) par un support diagonal (9, 13), **caractérisé en ce que** le support diagonale est ajustable en longueur.

2. Chariot supérieur selon la revendication 1, **caractérisé en ce que** au support de base (1) une trame des perforations (8) est prévu, par laquelle les positions de fixation du support (5, 6, 7) ajustable sont definées, et le support (5, 6, 7) ajustable est vissé par la trame des perforations (8) au support de base (1).

3. Chariot supérieur selon la revendication 1 ou 2, **caractérisé en ce que** au moins un galet de guidage (4) tenu au support (5, 6, 7) ajustable est déplaçable par rapport au support (5, 6, 7) en direction de l'extension longitudinale du support de base (1).

4. Chariot supérieur selon la revendication 3, **caractérisé en ce que** au moins un galet de guidage (4) tenu au support (5, 6, 7) ajustable est maintenu déplaçablement par une tige filetée.

5. Chariot supérieur selon, l'une quelconque des revendications précédentes, **caractérisé en ce que** au moins un support (5, 6, 7) ajustable est sectionné dans sa direction longitudinale et comprend un premier élément de support (5a), monté de manière déplaçable au support de base (1), et un second élément de support (5b), qui porte un galet de guidage (4) et est maintenue de manière pivotante au premier élément de support (5a) de telle sorte, que le galet de guidage (4) peut être pivoté vers une paroi du bâtiment associé (K) et en sens inverse, dans lequel le deuxième élément de support (5b) est supporté au support de base (1) par un support diagonal (9) de longueur ajustable.

6. Chariot supérieur selon la revendication 5, **caractérisé en ce que** le premier élément de support (5a) porte un galet de guidage (4).

7. Chariot supérieur selon l'une quelconque des revendications précédentes, **caractérisé en ce que** deux supports ajustables (6, 7) sont respectivement associés à la surface latérale intérieure et / ou extérieure d'une paroi de bâtiment (K) et sont disposés espacés dans la direction de l'extension longitudinale du support de base (1) au support de base (1), dans lequel les supports (6, 7) ont une longueur différente, et la zone d'extrémité libre du support (7) de plus grande longueur est raccordée avec le support plus court (6) par un support diagonal (13) de longueur ajustable.

8. Chariot supérieur selon l'une quelconque des revendications précédentes, **caractérisé en ce que** au moins un support diagonal (9, 13) est divisé dans sa direction longitudinale en une pluralité d'éléments de support diagonaux, qui s'engagent et sont vissées ensemble.
